# EUROPÄISCHE PATENTANMELDUNG

(11) **EP 0 125 597 A2**
(43) Veröffentlichungstag der Anmeldung: **21.11.1984**
(21) Anmeldenummer: 84105117.0
(22) Anmeldetag: 07.05.1984
(51) Int. Cl.: G09F 3/02

(54) **Gepäck-Streifenanhänger mit anklebbarem Abreissteil zur Kennzeichnung von Gepäckstücken aller Art, insbesondere Fluggepäck**

(30) Priorität: 13.05.1983 DE 3317482
(71) Anmelder: Firma Adolf Sontag, D-6501 Nieder-Olm (DE)
(72) Erfinder: Bernardi, Werner, D-6501 Nieder-Olm (DE)
(74) Vertreter: Kodron, Rudolf S., Dipl.-Ing.

(57) **Zusammenfassung**

Gepäck-Streifenanhänger mit anklebbarem Abreißteil zur Kennzeichnung von Gepäckstücken aller Art, insbesondere Fluggepäck.

Der vorgeschlagene Gepäck-Streifenanhänger soll in der Herstellung billiger sein und die Verwendung von Silikonpapier oder silikonisiertem druckempfindlichen Durchschreibepapier entbehrlich machen. Erreicht wird dies dadurch, daß neben dem Streifenanhänger durch eine Perforation getrennt ein gleichgroßes und gleichbedrucktes, sowie in gleiche Beschriftungsfelder aufgeteiltes Abreißteil angeordnet ist, das aus einfachem Papier besteht.

Dieses kann dann zweimal beschriftet werden, was mithilfe der computergesteuerten modernen Schreibmaschinen mit Textwiederholung sehr rasch geschieht.

## Beschreibung

Die Erfindung betrifft einen Gepäck-Streifenanhänger mit anklebbaren Abreißteil zur Kennzeichnung von Gepäckstücken aller Art, insbesondere Fluggepäck.

Bekannte Gepäck-Streifenanhänger der gleichen Art beispielsweise gemäß dem deutschen Gebrauchsmuster 71 44 620 und der DE-OS 26 31 332, haben den Nachteil einer verhältnismäßig komplizierten Bauweise, da für das Abreißteil in dem einen Falle einseitig silikonisiertes, druckempfindliches Durchschreibepapier und im anderen Fall neben dem druckempfindlichen Durchschreibepapier ein eingefügtes Silikonpapier erforderlich sind. Demgemäß sind die Gestehungskosten der vorbekannten Gepäck-Streifenanhänger entsprechend hoch.

Der Erfindung liegt die Aufgabe zugrunde, einen Gepäck-Streifenanhänger mit Abreißteil in der Herstellung zu verbilligen.

Gelöst wird diese Aufgabe nach der Erfindung dadurch, daß neben dem Streifenanhänger durch eine Perforation getrennt ein gleichgroßes und gleichbedrucktes, sowie in gleiche Beschriftungsfelder aufgeteiltes Abreißteil angeordnet ist, das aus einfachem Papier besteht. Zweckmäßig weisen der Streifenanhänger und das Abreißteil am gleichen Ende umgeklappte, mit einer Klebschicht versehene Endabschnitte auf, die auf ^{g}röäser als die Klebschichtflächen bemessenen silikonisierten Zonen anliegen.

Vorteilhaft ist der Streifenanhänger am umgeklappten Endabschnitt mit Öse und Befestigungsschnur ausgestattet.

Nachfolgend wird anhand der Zeichnung eine Ausführungsform der Erfindung näher erläutert.

Die Zeichnung zeigt in Draufsicht einen Gepäck-Streifenanhänger etwa in natürlicher Größe.

Der Gepäck-Streifenanhänger ist als lediglich durch die Perforationslinie 9 in zwei Teile getrennter Doppelstreifen 1,2 ausgebildet. Die beiden Teile des Doppelstreifens liegen also nicht Rücken an Rücken aufeinander wie bei den bisherigen Gepäck-Streifenanhängern mit Abreißteil, sondern Seite an Seite und in einer Ebene.

Der Doppelstreifen 1,2 ist in der üblichen Weise, aber in zweifacher Ausfertigung, mit den einzelnen Beschriftungsfeldern bedruckt, in welche die jeweiligen Kennzeichnungen einzutragen sind.

Das Einschreiben der Kennzeichnungen erfolgt zweimal im Gegensatz zu der bisherigen einmaligen Beschriftungsweise. Dieser Nachteil wiegt aber nur gering gegenüber der wesentlich verbilligten Herstellungsweise des Gepäck-Streifenanhängers.

Das zweimalige Beschriften mit den gleichen Kennzeichnungen nebeneinander kann ohne jeden technischen Zusatzaufwand durch die modernen Schreibmaschinen bewältigt werden. Bei den modernen computergesteuerten Schreibmaschinen ist es ein Leichtes, einen Text mehrfach wiederholt zu schreiben.

Es handelt sich hier also um einen Gepäck-Streifenanhänger, der als "computerfähig" angesprochen werden kann.

Bei der in der Zeichnung dargestellten Ausführungsform ist der Streifenanhänger 2 durch die Perforation 9 von dem anklebbaren Abreißteil 1 getrennt.

Beide Teile besitzen an dem gleichen Ende umgeklappte, mit einer Klebschicht 5', 6' versehene Endabschnitte 5 und 6.

Die besagten Endabschnitte 5 und 6 liegen im umgeklappten Zustand auf grösser als die Klebachichtflächen 5',6' bemessenen silikonisierten Zonen 3 und 4 der Rückseiten des Streifenanhängers 2 und des Abreißteils 1.

Wegen der kleiner bemesenen Klebschichtflächen 5',6' ist es möglich, den nicht anklebenden klebstofffreien Randabschnitt der umgeklappten Endabschnitte 5 und 6 mit den Fingern zu erfassen. Wenn dies beim Abreißteil 1 nach der Beschriftung desselben geschieht, kann der Endabschnitt 5 in Richtung des Pfeils 7 in die Ebene des Abreißteils 1 geklappt und mittels der dann freiliegenden Klebschicht 5' vom Passagier an seinen sonstigen Reisepapieren angeklebt werden.

Wenn der Endabschnitt 6 des Streifenanhängers 2 mit Öse 8 und Befestigungsschnur 10 ausgerüstet ist, dann entfällt beim Streifenanhänger 2 das Ausklappen des umgebogenen Endabschnitts 6. Dieser verbleibt vielmehr in seinem umgeklappten Zustand und verstärkt den Streifenanhänger 2 in dieser Zone, da diesbezüglich eine mechanische Zugfestigkeit von sieben kp gefordert wird.

Bei dem oben beschriebenen Gepäck-Streifenanhänger wird somit nicht mehr wie bisher chemisch präpariertes, durchschreibfähiges Papier für das Abreißteil benötigt, sondern der gesamte Streifenanhänger besteht aus einfachem Papier. Die computergesteuerte Schreibmaschine kann also mit geringerem Aufschlagdruck, also wesentlich leiser den gewünschten Text drucken. Das Schreibgeräusch läßt sich noch durch Verwendung von Filzschreibern vermindern.

Als besonderer Vorteil ergibt sich bei Verwendung des oben beschriebenen Streifenanhängers und eines eomputerschreibgeräts die Möglichkeit, auf dem gleichen Gepäck-Streifenanhänger durch das Computer-Schreibgerät wechselnde Codierungen aufzubringen, die der Sicherheitskontrolle dienen und das bislang übliche, getrennte Safety Label (Kontrollstreifen) ersetzen.

## Patentansprüche

1. Gepäck-Streifenanhänger mit anklebbarem Abreißteil zur Kennzeichnung von Gepäckstücken aller Art, insbesondere Fluggepäck,
dadurch gekennzeichnet, daß
- neben dem Streifenanhänger (2) durch eine Perforation (9) getrennt ein gleichgroßes und gleichbedrucktes sowie in gleiche Beschriftungsfelder aufgeteiltes Abreißteil (1) angeordnet ist,
- das aus einfachem Papier besteht.

2. Gepäck-Streifenanhänger nach Anspruch 1, dadurch gekennzeichnet, daß
- der Streifenanhänger (2) und das Abreißteil (1) am gleichen Ende umgeklappte, mit einer Klebschicht (5',6') versehene Endabschnitte (5,6) aufweisen,
- die auf grösser als die Klebschichtflächen (5',6') bemessenen silikonisierten Zonen (3,4) anliegen.

3. Gepäck-Streifenanhänger nach Anspruch 2,
dadurch gekennzeichnet, daß der Streifenanhänger (2) am umgeklappten Endabschnitt (6) mit Öse (8) und Befestigungsschnur. (10) ausgestattet ist.
